# DEMANDE DE BREVET EUROPEEN

(11) **EP 4 763 785 A1**
(43) Date de publication de la demande: **24.06.2026**
(21) Numéro de dépôt: 25213569.4
(22) Date de dépôt: 05.11.2025
(51) Int. Cl.: B66C 1/10, B66C 1/66, E04B 1/38, E04G 21/14

(54) **ORGANE DE LEVAGE D'UN PANNEAU**

(30) Priorité: 18.12.2024 FR 2414455
(71) Demandeur: PBM Concept, 69800 Saint-Priest (FR)
(72) Inventeur: NIETO, Ludovick, 69800 SAINT-PRIEST (FR); MOURIER, Denis, 69800 SAINT-PRIEST (FR)
(74) Mandataire: Ipsilon

(57) **Abrégé**

L'invention concerne un organe de levage (1) d'un panneau (2), comportant une poutre ou palonnier (3) comprenant une face inférieure configurée pour pouvoir être disposée sur l'un des bords dudit panneau (2) et au moins un moyen de levage (4) relié à ladite poutre (3), caractérisé en ce qu'il comprend au moins deux moyens de fixation (5) par vissage de la poutre sur le bord considéré du panneau, chacun desdits moyens de vissage étant pourvu d'une tige filetée (7) configurée pour coopérer avec une douille intégrée au voisinage du bord dudit panneau (2), chacun desdits moyens de fixation (5) étant actionnable électriquement afin de permettre la solidarisation/désolidarisation de la poutre (3) avec le bord considéré du panneau (2).

L'invention concerne également un dispositif de levage intégrant l'organe de levage (1) selon l'invention, et un procédé de levage utilisant ledit dispositif de levage.

## Description

### DOMAINE TECHNIQUE

La présente invention concerne le domaine de la manutention. Plus particulièrement, elle concerne un organe de levage d'un panneau, par exemple d'un panneau en béton, permettant l'accrochage et le décrochage automatique de ce panneau à un appareil de levage tel qu'une grue, et corollairement son positionnement facilité.

### TECHNIQUE ANTERIEURE

Un panneau en béton est habituellement levé sur chantier au moyen de goupilles ancrées dans le corps du panneau lors de sa fabrication, goupilles sur lesquelles sont fixés, par exemple par vissage, des anneaux de levage. Ces anneaux de levage peuvent alors coopérer avec des crochets positionnés à l'extrémité d'une grue de levage ou équivalent, pour soulever le panneau. Ce type de levage nécessite une intervention manuelle afin de disposer les anneaux de levage sur le panneau, et de les retirer après usage, ce qui prend du temps. Par ailleurs, en raison des dimensions relativement importantes que peuvent prendre de tels panneaux, et typiquement plusieurs mètres de haut, le décrochage manuel une fois le panneau en place est source d'accidents.

En alternative, il existe des pinces de levage permettant de lever des panneaux en béton. Ce type de pince n'est pas adapté pour des panneaux de grandes dimensions, et leur mise en place est fastidieuse, car leur placement doit être précis afin de s'assurer de la sécurité de l'opération de levage.

### EXPOSE DE L'INVENTION

La présente invention vise à pallier ces inconvénients en proposant un organe de levage d'un panneau, mis en œuvre dans le cadre plus général d'un dispositif de levage.

Cet organe de levage comporte une poutre ou palonnier comprenant une face inférieure configurée pour pouvoir être disposée sur l'un des bords, et notamment sur le bord supérieur dudit panneau, et au moins un moyen de levage solidarisé à la poutre.

Selon l'invention, cet organe de levage comprend au moins deux moyens de fixation par vissage de la poutre sur le bord considéré du panneau, chacun desdits moyens de vissage étant pourvu d'une tige filetée configurée pour coopérer avec une douille intégrée au voisinage du bord dudit panneau, chacun desdits moyens de fixation étant actionnable électriquement afin de permettre la solidarisation/désolidarisation de la poutre avec le bord considéré du panneau.

Grâce à ces dispositions, il est possible pour un opérateur de commander, notamment à distance, la fixation et le détachement de l'organe de levage à un panneau sans avoir besoin d'accéder au sommet du panneau, ce qui permet d'effectuer cette opération rapidement et de manière sécurisée.

Ledit organe de levage peut comprendre en outre :
- un contrôleur apte à commander les moyens de fixation,
- un moyen de communication, notamment sans fil, apte à transmettre des ordres au contrôleur, et
- une batterie apte à alimenter en énergie les moyens de fixation, le contrôleur et le moyen de communication,
les moyens de fixation, le contrôleur, la batterie et le moyen de communication étant fixés sur la poutre,

L'organe de levage comporte alors un moyen de commande, apte à communiquer avec le moyen de communication, et configuré pour permettre à un opérateur d'envoyer un ordre de vissage ou de dévissage aux moyens de fixation.

Grâce à ces dispositions, il est possible pour un opérateur de commander à distance la fixation et le détachement de la poutre à un panneau, ce qui facilite encore cette opération.

L'organe de levage peut comporter deux moyens de fixation, situés à équidistance des extrémités de la poutre, ce qui permet d'obtenir une fixation fiable et stable de l'organe à un panneau.

L'organe de levage peut comporter un capteur de position d'au moins un moyen de fixation.

Ce capteur de position est configuré pour déterminer :
- si le moyen de fixation est en position vissée, position dans laquelle partie dudit moyen de fixation s'étend au moins partiellement sous la face inférieure de la poutre et est solidarisé au panneau disposé sous la poutre, ou
- si le moyen de fixation est en position dévissée, position dans laquelle ledit moyen de fixation est désolidarisé du panneau disposé sous la poutre,
cette information pouvant s'avérer déterminante avant d'initier, par exemple, le levage du panneau.

Pour au moins un moyen de levage, l'organe de levage peut comporter un curseur solidaire du moyen de levage. Ce curseur est mobile en translation par rapport à la poutre le long d'une course déterminée et un capteur de position dudit curseur, ledit organe de levage étant configuré pour que :
- lorsque l'organe de levage est levé par l'intermédiaire du moyen de levage, le curseur se trouve au niveau de l'extrémité supérieure de ladite course, et
- sinon, le curseur se trouve au niveau de l'extrémité inférieure de ladite course,
ce qui permet de disposer de cette information, par exemple à des fins de gestion et/ou de surveillance d'un chantier.

Cette course peut être définie par une lumière au sein de laquelle est susceptible de se déplacer ledit curseur.

L'organe de levage peut comporter à chaque extrémité de la poutre un profilé latéral, perpendiculaire à la dimension principale de la poutre, l'organe de levage étant muni pour chaque profilé latéral d'un moyen de solidarisation mécanique ou magnétique du profilé à la poutre, permettant de disposer le profilé latéral :
- dans une position inférieure, dans laquelle le profilé latéral s'étend le long du panneau lorsque la face inférieure de la poutre est disposée sur un panneau, ou
- dans une position supérieure, opposée à la position inférieure,
ce qui permet à des opérateurs de manier la poutre sans devoir accéder à la poutre elle-même, notamment lorsque lesdits opérateurs se trouvent plus haut, ou plus bas, que la poutre.

L'organe de levage peut comporter, au niveau de chaque moyen de solidarisation, un capteur permettant de détecter la présence du profilé latéral, ce qui permet de disposer de cette information, par exemple à des fins de gestion et/ou de surveillance d'un chantier.

L'organe de levage peut comporter deux butée latérales mobiles parallèlement à la dimension principale de la poutre, lesdites butées latérales étant configurées pour venir au contact des extrémités du bord considéré du panneau lorsque la face inférieure de la poutre est en contact avec ledit bord, afin de bloquer les mouvements du panneau selon la dimension principale de la poutre, chacune des butées latérales étant munie d'un moyen de serrage permettant de fixer la position de la butée latérale par rapport à la poutre, ce qui permet d'augmenter la sécurité lors de l'utilisation de l'organe de levage.

L'organe de levage peut comporter au moins deux butées transversales situées symétriquement par rapport au centre de la poutre, et formant localement des cornières avec la face inférieure de la poutre. Ces butées transversales sont configurées pour bloquer les mouvements du panneau selon une direction perpendiculaire à la dimension principale de la poutre, ce qui permet d'augmenter la sécurité lors de l'utilisation de l'organe de levage.

La présente invention concerne également un dispositif de levage comportant un organe de levage selon l'invention et des câbles ou élingues coopérant avec les moyens de levage dudit organe de levage.

La présente invention concerne encore un procédé de levage d'un panneau au moyen d'un dispositif de levage selon l'invention, comportant les étapes suivantes :
- pose de la poutre du dispositif de levage sur le bord supérieur d'un panneau, de sorte que la face inférieure de la poutre repose sur le côté supérieur du panneau,
- ajustement de la position de la poutre par rapport au panneau, afin que les moyens de fixation se trouvent à l'aplomb des douilles intégrées au sein du panneau,
- actionnement des moyens de fixation, afin de solidariser la poutre au panneau,
- liaison des câbles ou élingues du dispositif de levage à un engin de levage,
- levage du dispositif de levage et du panneau par l'engin de levage.

Grâce à ces dispositions, il est possible pour un opérateur de commander la fixation et le détachement de l'organe de levage à un panneau sans avoir besoin d'accéder au sommet du panneau, ce qui permet d'effectuer cette opération rapidement et de manière sécurisée.

### BREVE DESCRIPTION DES DESSINS

La présente invention et ses avantages apparaîtront mieux dans la description suivante de plusieurs modes de réalisation donnés à titre d'exemples non limitatifs, en référence aux dessins annexés, dans lesquels :
La figure 1 est une vue en perspective d'un organe de levage selon un mode de réalisation préféré de l'invention,
La figure 2 est une vue en perspective d'un détail de l'organe de la figure 1,
La figure 3 est une vue de face de l'organe de la figure 1,
La figure 4 est une vue de détail d'un moyen de fixation de l'organe de la figure 1 en position dévissée.
La figure 5 est une vue de détail d'une butée transversale de l'organe de la figure 1 en position rétractée,
La figure 6 est une vue de face de l'organe de la figure 1 disposé sur un panneau, les profilés latéraux étant en position basse,
La figure 7 est une vue de face de l'organe de la figure 1 disposé sur un panneau, les profilés latéraux étant en position haute.

### DESCRIPTION DES MODES DE REALISATION

Dans les exemples de réalisation illustrés ci-après, les éléments ou parties identiques portent les mêmes numéros de référence. En outre, les termes qui ont un sens relatif, tels que vertical, horizontal, droite, gauche, avant, arrière, au-dessus, en-dessous, etc. doivent être interprétés dans des conditions normales d'utilisation de l'invention, et telles que représentées sur les figures. Par ailleurs, les positions géométriques indiquées dans la description et les revendications, telles que « perpendiculaire », « parallèle », « symétrique » ne sont pas limitées au sens strict défini en géométrie, mais s'étendent à des positions géométriques qui sont proches, c'est-à-dire qui acceptent une certaine tolérance dans le domaine technique considéré, sans influence sur le résultat obtenu. Cette tolérance est notamment introduite par l'adverbe « sensiblement », sans que ce terme soit nécessairement répété devant chaque adjectif.

L'organe de levage 1 selon l'invention permet de lever un panneau 2, par exemple un panneau en béton. Le panneau 2 peut être utilisé pour tout type d'ouvrages de génie civil, et plus particulièrement pour la construction d'une structure, ou comme écran acoustique. Le panneau 2 peut être réalisé en tout type de béton, y compris un béton comportant des charges végétales comme un béton de bois, et comporter des armatures métalliques ou non. La présente invention ne se limite pas au levage des panneaux en béton, et peut être utilisée pour lever des panneaux réalisés en d'autres types de matériaux : bois, pierre, matériaux plastiques, etc.

En référence aux figures, l'organe de levage 1 comporte une poutre ou palonnier 3, dont la fonction est de permettre de réaliser la liaison d'une part au panneau 2 et d'autre part à un engin de levage tel qu'une grue.

La poutre 3 doit donc être apte à supporter la charge du panneau 2 lors de son levage.

Lors d'un usage classique, et comme illustré sur les figures, le panneau 2 est disposé debout, c'est-à-dire que ses deux faces de plus grandes dimensions sont à la verticale, ou proches de la verticale, et la poutre 3 est disposée horizontalement sur le côté ou bord supérieur du panneau 2. Ces notions, tant de verticalité des faces, que d'horizontalité du côté supérieur, ne doivent être interprétées ici de façon stricte. Dans les deux cas, un léger angle, par exemple inférieur à 20°, est tout-à-fait compatible avec l'utilisation de l'organe de levage 1. Néanmoins, dans ces conditions, on peut toujours considérer que la face inférieure de la poutre 3 est la face de la poutre 3 destinée à être en contact avec le panneau 2.

L'organe de levage 1 comporte au moins un moyen de levage 4 relié à la poutre 3, et permettant l'accrochage de la poutre à un engin de levage. Le moyen de levage 4 est par exemple constitué d'un anneau de levage.

Le moyen de levage 4 peut être solidaire de la poutre 3, mais est de préférence fixé à la poutre 3 de façon à autoriser certains mouvements de rotation et/ou de translation par rapport à la poutre 3. Par exemple, si le moyen de levage 4 est constitué d'un anneau fixé à la poutre **3** par l'intermédiaire d'un axe, il est préférable qu'il soit libre en rotation autour de cet axe, ce qui facilite l'insertion d'un crochet dans l'anneau **4.** Dans ce dernier cas, l'angle entre l'axe et la poutre est de préférence compris entre 55 et 65°, par exemple 60°, ce qui permet un levage optimal avec un angle d'élingage de 60°.

L'organe de levage **1** comporte par exemple deux moyens de levage **4,** ce qui permet un levage plus stable du panneau, les moyens de levage **4** étant disposés le long de la poutre **3,** et symétriquement l'un de l'autre par rapport au centre de la poutre 3. L'écartement entre les moyens de levage peut être compris entre 1,50 et 1,70 m, par exemple 1,60 m.

L'organe de levage **1** comporte également au moins deux moyens de fixation **5** permettant de fixer un panneau **2** à la poutre **3.** Les moyens de fixation **5** sont des moyens de fixation par vissage, et sont chacun aptes à coopérer avec un filetage intégré au panneau **2.** Plus précisément, les moyens de fixation **5** comportent chacun une tige filetée **7,** configurée pour coopérer avec une douille intégrée au panneau **2** au voisinage de son bord supérieur. Typiquement de telles douilles sont noyées dans le béton constitutif du panneau **2.**

L'organe de levage **1** comporte par exemple deux moyens de fixation **5,** ce qui permet une fixation plus fiable de la poutre, et donc corollairement de l'organe de levage au panneau **2.** Les moyens de fixation **5** sont alors de préférence disposés le long de la poutre **3,** et de manière symétrique par rapport au centre de la poutre **3.** L'écartement entre les moyens de fixation **5** peut être compris entre 2,40 et 2,60 m, par exemple 2,50 m.

Les moyens de fixation **5** sont actionnables électriquement, afin de permettre la solidarisation/désolidarisation de la poutre avec le panneau. La commande des moyens de fixation peut être réalisée par divers moyens : des boutons intégrés directement à l'organe de levage, une commande filaire reliée à l'organe de levage, ou encore une commande sans fil.

L'organe de levage **1** comporte de préférence des éléments permettant de commander les moyens de fixation **5** à distance. Ces éléments sont de préférence regroupés dans un boîtier **18** fixé à la poutre **3.** Ces éléments comprennent au moins :
- un contrôleur, apte à commander les moyens de fixation **5** par vissage, c'est-à-dire à commander le vissage ou le dévissage de l'organe de levage **1** et du panneau 2 entre eux,
- un moyen de communication, en communication avec le contrôleur, et apte à transmettre au contrôleur des ordres distants de vissage ou dévissage, et
- une batterie, apte à alimenter en énergie au moins les moyens de fixation, le contrôleur et le moyen de communication.

Enfin, l'organe de levage **1** comporte un moyen de commande, apte à communiquer avec le moyen de communication. Le moyen de commande permet à un opérateur d'envoyer un ordre de vissage ou de dévissage aux moyens de fixation par vissage, par l'intermédiaire du contrôleur. Le moyen de commande peut être filaire ou sans fil. S'il est sans fil, il peut s'agir d'une télécommande dédiée, utilisant par exemple un protocole radio. Le moyen de commande peut également être constitué par un smartphone ou une tablette munie d'une application dédiée, et communicant avec le moyen de communication sans fil par tout protocole pertinent, comme par exemple le WIFI, Bluetooth, 4G, etc.

Le panneau **2** s'étendant sous la face inférieure de la poutre **3,** les moyens de fixation **5** s'étendent de préférence chacun au moins partiellement sous cette face inférieure lorsqu'ils sont en position vissée, c'est-à-dire lorsqu'ils forment une fixation entre la poutre **3** et un panneau **2** disposé sous la poutre **3.** L'organe de levage **1** peut alors comporter un capteur de position **6** d'au moins un moyen de fixation, permettant de déterminer s'il est en position d'être vissé à un panneau **2** ou non. Ce capteur de position **6** est de préférence configuré pour transmettre des données au contrôleur, données qui peuvent être remontées à un opérateur par l'intermédiaire du moyen de communication. Ces données peuvent également être exploitées dans un procédé de levage, afin de s'assurer de la fixation, ou du décrochage, de la poutre 3 au panneau **2.**

Dans un mode de réalisation préféré de l'invention, illustré à titre d'exemple aux figures 1 à 3, les moyens de fixation **5** comportent chacun une tige **7** munie d'un filetage extérieur, mobile par rapport à la poutre selon un mouvement en translation selon une direction perpendiculaire à l'axe longitudinal ou dimension principale de la poutre. Cette tige filetée est destinée à coopérer avec le taraudage de la douille intégrée au sein du panneau **2.**

Les figures **1** à 4 illustrent un mode particulier de réalisation du moyen de fixation **5,** dans lequel la tige **7** est supportée par un chariot **19,** mobile en translation vertical le long d'un rail **20** disposé perpendiculairement à la dimension principale de la poutre **3.** La commande du moyen de vissage **5** est donc réalisée par l'intermédiaire de la position du chariot **19 :**
- lorsque le chariot **19** est en position haute, comme illustré en figure 4, la tige filetée **7** ne s'étend pas sous la face inférieure de la poutre **3,** et la poutre **3** et le panneau **2** situé en dessous ne sont donc pas solidarisés entre eux ;
- lorsque le chariot **19** est en position basse, comme illustré en figures 1 à 3, la tige filetée **7** s'étend sous la face inférieure de la poutre **3,** et la poutre **3** et le panneau **2** situé en dessous sont solidarisés entre eux.

La tige filetée **7** est actionnée en rotation par un moteur électrique montée sur le chariot **19.**

L'organe de levage **1** peut comporter des butées **21,** par exemple en caoutchouc, disposées afin d'amortir les fins de course, respectivement ascendante et descendante du chariot **19** le long du rail **20.**

Comme évoqué plus haut, le moyen de levage **4** peut être monté libre en translation sur la poutre **3.** Dans certains modes de réalisation, tel que celui illustré aux figures 1 à 3, l'organe de levage **1** comporte, pour au moins un moyen de levage **4,** un curseur **8** solidaire du moyen de levage. Le curseur **8** et le moyen de levage **4** sont mobiles en translation par rapport à la poutre **3,** selon un axe perpendiculaire à la face inférieure de la poutre **3,** ou un axe présentant un angle inférieur à 45° par rapport à l'axe perpendiculaire à la face inférieure de la poutre **3.** Par exemple, le curseur **8** peut être guidé le long d'une lumière traversante **17** dans cette translation.

Ainsi, lorsque le poids du panneau **2** est supporté par les moyens de levage, c'est-à-dire lorsque l'organe de levage est levé par l'intermédiaire du moyen de levage, le curseur se trouve à l'extrémité supérieure de la lumière **17,** alors que sinon, par gravité ou par l'effet d'un ressort, le curseur se trouve à l'extrémité inférieure de la lumière **17.**

L'organe de levage 1 comporte alors un capteur de position 9 du curseur 8, permettant de déterminer si le panneau **2** est en train d'être levé ou non par l'organe de levage **1.** Ce capteur de position **9** est de préférence configuré pour transmettre des données au contrôleur, données qui peuvent être remontées à un opérateur par l'intermédiaire du moyen de communication. Ces données peuvent également être exploitées dans un procédé de levage.

L'organe de levage **1** peut comporter, à chaque extrémité de la poutre **3,** un profilé latéral **10** orienté perpendiculairement par rapport à la dimension principale de la poutre **3.** Chaque profilé latéral comporte de préférence une poignée **11.** Les profilés latéraux **10** peuvent être utilisés par des opérateurs en vue de favoriser, le cas échéant, la manipulation de la poutre **3.** En effet, leurs positions perpendiculaires leur permettent de déporter une poignée **11** à une hauteur différente de la hauteur de la poutre **3** lorsque celle-ci est disposée sur le panneau **2.**

De préférence, l'organe de levage **1** comporte pour chaque profilé latéral **10** un moyen de solidarisation **12** dudit profilé latéral à la poutre **3,** offrant deux positions de fixation :
- une position inférieure, comme illustré à titre d'exemple en figure 5, dans laquelle le profilé latéral **10** s'étend le long du panneau **2,** et
- une position supérieure, opposée à la position inférieure, comme illustré à titre d'exemple en figure 6, dans laquelle le profilé latéral **10** s'étend au-dessus du panneau **2.**

Les moyens de solidarisation **12** sont par exemple chacun constitué d'au moins une broche à billes, par exemple deux broches à billes. Une broche à billes comporte une tige, prévue pour s'insérer dans un orifice de verrouillage, la tige étant pourvue de billes. En position verrouillée, les billes sont déployées partiellement à l'extérieur de la tige, et butent sur une surface conique de l'orifice de verrouillage, empêchant l'extraction de la tige de l'orifice de verrouillage. En position déverrouillée, les billes peuvent se rétracter dans la tige, afin de permettre l'extraction de la tige hors de l'orifice de verrouillage. Une broche à billes comporte classiquement un bouton. Au repos, la broche à billes est en position verrouillée, et une pression sur le bouton permet de faire passer la fermeture à billes en position déverrouillée.

Ainsi, selon la configuration du panneau **2,** l'opérateur peut choisir de disposer les profilés latéraux dans l'une ou l'autre des positions, et ainsi de disposer l'organe de levage **1** sur le panneau **2,** ou de l'en retirer, dans les meilleures conditions.

Les profilés latéraux **10** peuvent, comme illustré à titre d'exemple sur les figures 1 à 3, être fixés à la poutre par l'intermédiaire d'un profilé intermédiaire **13** s'étendant à partir de l'extrémité de la poutre parallèlement à la dimension principale de cette dernière. Ceci permet de déporter les profilés latéraux **10** à distance du centre de la poutre **3.** Ainsi lorsque la poutre **3** est moins longue que le bord supérieur du panneau **2,** ce qui permet d'utiliser une poutre **3** unique pour plusieurs dimensions de panneaux, les profilés latéraux **10** peuvent tout de même s'étendre vers le bas au-delà des extrémités du bord supérieur du panneau **2.**

L'organe de levage **1** peut comporter des capteurs permettant, pour chaque profilé latérale **10,** de détecter qu'il est bien fixé au niveau de son moyen de solidarisation à la poutre **3.** Ces capteurs sont de préférence configurés pour transmettre des données au contrôleur, données qui peuvent être remontées à un opérateur par l'intermédiaire du moyen de communication.

L'organe de levage **1** peut encore comporter deux butées latérales **14,** mobiles parallèlement à la poutre 3. Les butées latérales **14** peuvent par exemple chacune coulisser le long d'une section de la poutre **3,** ou d'un profilé parallèle à la poutre **3,** par exemple un profilé intermédiaire **13** tel que décrit ci-dessus. Les butées latérales 14 peuvent être chacune fixées en position par rapport à la poutre **3,** au moyen d'un moyen de serrage **15.** Les butées latérales **14** sont configurées pour que lorsque l'organe de levage **1** est disposé sur un panneau **2,** celles-ci soient réglées pour venir au contact des extrémités latérales du panneau **2,** afin de prévenir tout mouvement de la poutre **3** par rapport au panneau **2** selon une direction parallèle à l'axe longitudinal de la poutre **3.**

Le moyen de serrage **15** peut par exemple comporter une tige filetée venant serrer la pièce formant butée latérale 14 sur la poutre **3** ou une pièce solidaire de ladite poutre.

L'organe de levage **1** peut encore comporter au moins deux butées transversales **16,** disposées par exemple symétriquement par rapport au centre de la poutre **3.** Les butées transversales **16** forment localement des cornières avec la face inférieure de la poutre **3,** afin de bloquer les mouvements de cette dernière par rapport au panneau sur lequel elle est disposée, et ce, selon une direction transversale à l'axe longitudinal de la poutre **3.**

Les butées transversales **16** sont de préférence rétractables. Comme illustré à titre d'exemple à la figure 4, les butées transversales **16** peuvent être rétractées en les faisant monter au-dessus de la face inférieure de la poutre **3.** Pour ce faire, les butées transversales **16** peuvent être fixées à la poutre **3** par l'intermédiaire d'une tige, susceptible de coopérer avec deux lumières solidaires de la poutre **3.** Si comme dans les figures 1à 3 la tige est insérée dans la lumière inférieure, la butée transversale **16** est active, alors que si comme dans la figure 4 la tige est insérée dans la lumière supérieure, la butée transversale **16** est rétractée et inactive.

L'organe de levage **1** a vocation à être associé à des câbles ou élingues, pour former un dispositif de levage. Ces câbles ou élingues sont habituellement utilisés dans le domaine du levage, et sont configurés pour coopérer d'un côté avec les moyens de levage **4** de l'organe de levage **1,** et de l'autre côté avec un engin de levage tel qu'une grue.

Le dispositif de levage peut être utilisé dans un procédé de levage d'un panneau **2** comportant les étapes suivantes :
- pose de la poutre **3** du dispositif de levage sur le bord supérieur du panneau **2,** de sorte que la face inférieure de ladite poutre repose sur le bord supérieur du panneau,
- ajustement de la position de la poutre **3** par rapport au panneau **2,** afin que les moyens de fixation **5** se trouvent à l'aplomb des douilles intégrées au sein dudit panneau, cet ajustement pouvant être réalisé au moyen des poignées **11,**
- le cas échéant, ajustement du placement des butées latérales **14** au contact des extrémités latérales du panneau **2,** puis actionnement des moyens de serrage **15** afin de fixer la position des butées latérales 14,
- actionnement des moyens de fixation **5** afin de solidariser la poutre **3** au panneau **2,** le cas échéant en utilisant le moyen de commande pour envoyer un ordre de vissage auxdits moyens de fixation par l'intermédiaire du moyen de communication et du contrôleur,
- liaison des câbles ou élingues du dispositif de levage à un engin de levage,
- levage du dispositif de levage et du panneau **2** par l'engin de levage, par l'intermédiaire des moyens de levage **4.**

La présente invention n'est bien entendu pas limitée aux exemples de réalisation décrits mais s'étend à toute modification et variante évidentes pour un homme du métier dans la limite des revendications annexées. En outre, les caractéristiques techniques des différents modes de réalisation et variantes mentionnés ci-dessus peuvent être, en totalité ou pour certaines d'entre elles, combinées entre elles.

## Revendications

1. Organe de levage (1) d'un panneau (2), comportant une poutre ou palonnier (3) comprenant une face inférieure configurée pour pouvoir être disposée sur l'un des bords dudit panneau (2) et au moins un moyen de levage (4) relié à ladite poutre (3), ***caractérisé* en ce qu'**il comprend au moins deux moyens de fixation (5) par vissage de la poutre sur le bord considéré du panneau, chacun desdits moyens de vissage étant pourvu d'une tige filetée (7) configurée pour coopérer avec une douille intégrée au voisinage du bord dudit panneau (2), chacun desdits moyens de fixation (5) étant actionnable électriquement afin de permettre la solidarisation/désolidarisation de la poutre (3) avec le bord considéré du panneau (2).

2. Organe de levage (1) d'un panneau (2) selon la revendication *1, **caractérisé :***
• **en ce qu'**il comprend en outre :
- un contrôleur apte à commander les moyens de fixation (5),
- un moyen de communication apte à transmettre des ordres au contrôleur, et
- une batterie apte à alimenter en énergie les moyens de fixation (5), le contrôleur et le moyen de communication,
les moyens de fixation (5), le contrôleur, la batterie et le moyen de communication étant fixés sur la poutre (3),
• et **en ce qu'**il comprend un moyen de commande, apte à communiquer avec le moyen de communication, configuré pour permettre à un opérateur d'envoyer un ordre de vissage ou de dévissage aux moyens de fixation (5).

3. Organe de levage (1) d'un panneau (2) selon l'une des revendications 1 et 2, ***caractérisé* en ce qu'**il comprend deux moyens de fixation (5), situés symétriquement par rapport au centre de la poutre (3).

4. Organe de levage (1) d'un panneau (2) selon l'une des revendications 1 à 3, ***caractérisé* en ce qu'**il comporte un capteur de position (6) d'au moins un moyen de fixation (5) configuré pour déterminer si le moyen de fixation (5) est en position vissée, position dans laquelle partie dudit moyen de fixation s'étend au moins partiellement sous la face inférieure de la poutre (3) et est solidarisée au panneau (2) disposé sous la poutre (3), ou en position dévissée, position dans laquelle ledit moyen de fixation est désolidarisé du panneau (2) disposé sous la poutre (3).

5. Organe de levage (1) d'un panneau (2) selon l'une des revendications 1 à 4, ***caractérisé* en ce que** pour au moins un moyen de levage (4), il comporte un curseur (8) solidaire du moyen de levage (4), ledit curseur (8) étant mobile en translation par rapport à la poutre (3) le long d'une course, et un capteur de position (9) dudit curseur (8), ledit organe de levage (1) étant configuré pour que :
- lorsque l'organe de levage (1) est levé par l'intermédiaire du moyen de levage (4), le curseur (8) se trouve au niveau de l'extrémité supérieure de ladite course, et
- sinon, le curseur (8) se trouve au niveau de l'extrémité inférieure de ladite course.

6. Organe de levage (1) d'un panneau (2) selon l'une des revendications 1 à 5, ***caractérisé* en ce qu'**il comporte à chaque extrémité de la poutre (3) un profilé latéral (10), perpendiculaire à la dimension principale de la poutre (3), l'organe de levage (1) étant muni pour chaque profilé latéral (10) d'un moyen de solidarisation (12) du profilé latéral (10) à la poutre (3), permettant de disposer le profilé latéral (10) :
- dans une position inférieure, dans laquelle le profilé latéral (10) s'étend le long du panneau (2) lorsque la face inférieure de la poutre (3) est disposée sur un panneau (2), ou
- dans une position supérieure, opposée à la position inférieure.

7. Organe de levage (1) d'un panneau (2) selon la revendication 6, ***caractérisé* en ce qu'**il comporte, au niveau de chaque moyen de solidarisation (12), un capteur permettant de détecter la présence du profilé latéral (10).

8. Organe de levage (1) d'un panneau (2) selon l'une des revendications 1 à 7, ***caractérisé* en ce qu'**il comporte deux butée latérales (14) mobiles parallèlement à la dimension principale de la poutre (3), lesdites butées latérales (14) étant configurées pour venir au contact des extrémités du bord considéré du panneau (2) lorsque la face inférieure de la poutre (3) est en contact avec ledit bord afin de bloquer les mouvements du panneau (2) selon la dimension principale de la poutre (3), chacune des butées latérales (14) étant munie d'un moyen de serrage (15) permettant de fixer la position de la butée latérale (14) par rapport à la poutre (3).

9. Organe de levage (1) d'un panneau (2) selon l'une des revendications 1 à 8, ***caractérisé* en ce qu'**il comporte au moins deux butées transversales (16) formant localement des cornières avec la face inférieure de la poutre (3), lesdites butées transversales (16) étant configurées pour bloquer les mouvements du panneau (2) selon une direction perpendiculaire à la dimension principale de la poutre (3).

10. Dispositif de levage d'un panneau (2) comportant un organe de levage (1) selon l'une des revendications 1 à 9 et des câbles ou élingues coopérant avec les moyens de levage (4) dudit organe de levage (1).

11. Procédé de levage d'un panneau (2) au moyen d'un dispositif de levage selon la revendication 10, comportant les étapes suivantes :
- pose de la poutre (3) du dispositif de levage sur le bord supérieur d'un panneau (2), de sorte que la face inférieure de la poutre (3) repose sur le bord supérieur du panneau (2),
- ajustement de la position de la poutre (3) par rapport au panneau (2), afin que les moyens de fixation (5) se trouvent à l'aplomb des douilles intégrées au sein dudit panneau (2),
- actionnement des moyens de fixation (5) afin de solidariser la poutre (3) au panneau (2),
- liaison des câbles ou élingues du dispositif de levage à un engin de levage,
- levage du dispositif de levage et du panneau (2) par l'engin de levage.
